# FASCICULE DE BREVET EUROPEEN

(11) **EP 0 696 807 B1**
(45) Date de publication et mention de la délivrance du brevet: **19.07.2000**
(21) Numéro de dépôt: 95401830.5
(22) Date de dépôt: 04.08.1995
(51) Int. Cl.: G21F 9/00, C11D 3/14

(54) **Produit pour la décontamination des surfaces souillées par des substances radioactives et/ou des toxiques chimiques**
Produkt zur Dekontamination radioaktiv und/oder giftig verunreinigter Oberflächen
Product for decontaminating surfaces soiled by radioactive and/or toxic chemical substances

(30) Priorité: 08.08.1994 FR 9409805
(43) Date de publication de la demande: 14.02.1996
(73) Titulaire: Gesteau, Philippe, 92310 Sèvres (FR)
(72) Inventeur: Gesteau, Philippe, 92310 Sèvres (FR)
(74) Mandataire: Pinguet, André

(56) Documents cités:
- GB-A- 776 148
- DATABASE WPI Section Ch, Week 3487 Derwent Publications Ltd., London, GB; Class E15, AN 87-240311 & JP-A-62 165 199 ( TOYO ENGINEERING CORP) , 21 Juillet 1987
- PATENT ABSTRACTS OF JAPAN vol. 013 no. 291 (P-893) ,6 Juillet 1989 & JP-A-01 073300 (NIBETSUKUSU KK) 17 Mars 1989
- Ullmanns Encyclopädie der technischen Chemie 4. Auflage band 21, 209-25

## Description

La présente invention concerne un procédé et un produit pour la décontamination des surfaces, des matériels, de la peau, des muqueuses et des plaies souillés par des substances radioactives et/ou toxiques chimiques.

En particulier, il est important de décontaminer rapidement et efficacement les personnes pouvant être mises accidentellement en contact avec des substances radioactives dans le cadre de leurs activités professionnelles ainsi que les personnes recouvertes de poussières radioactives et les blessés dont les plaies peuvent être souillées par des substances radioactives et/ou toxiques chimiques pour éviter des dégâts locaux, leur dissémination dans l'organisme et sur le personnel soignant.

Beaucoup de produits nettoyants n'ont pas un pouvoir décontaminant suffisamment efficace et/ou présentent des inconvénients tels qu'agressivité pour les matériaux, pouvoir irritant pour la peau et les muqueuses, effets systémiques, conditions particulières de conservation, conservation aléatoire.

La plupart de ces produits sont réalisés sous la forme de produits solides, tels que des pâtes ou des crèmes. Un tel produit est décrit notamment dans le document GB-776 148, qui divulgue l'utilisation en tant que produit actif d'une poudre insoluble dans l'eau, possédant une charge électrique de signe opposé à celle de l'élément contaminant et agissant par effet de répulsion électrique, éventuellement additionné d'un agent chélateur ou complexant. Un savon ou un détergent synthétique est utilisé en tant que liant.

Les documents JP-62165199 et JP-01073300 divulguent des crèmes comportant du limonène naturel ou synthétique en tant que produit actif, le liant étant également un détergent synthétique.

Les solutions décontaminantes actuellement préconisées sont d'autre part des solutions aqueuses sans pouvoir nettoyant.

Pour combiner les deux effets de nettoyage et de décontamination en évitant les inconvénients précités, on a trouvé conformément à la présente invention que l'on pouvait utiliser des solutions détergentes, compatibles avec l'utilisation sur la peau, les muqueuses et les plaies, tels que des savons liquides peu irritants.

La présente invention a donc pour objet un produit pour la décontamination de surfaces, des matériels, de la peau, des muqueuses et des plaies souillés par des substances radioactives et/ou toxiques chimiques, ledit produit pouvant comporter comme solution détergente compatible avec l'utilisation sur la peau, les muqueuses et les plaies, un savon liquide à base d'huile à haut indice de saponification très exactement saponifiée par un alcali et des sels complexants, caractérisé en ce que les sels complexants comprennent des sels d'EDTA (Acide Ethylène Diamino Tétracétique) et des sels de DTPA (Acide Diéthylène Triamine Pentacétique) et en ce que le pourcentage en sels complexants contenus dans le produit est inférieur à 20% en poids.

Une caractéristique particulière de l'invention est que le produit actif décontaminant est le savon lui-même. Ainsi, contrairement aux produits de l'art antérieur cités ci-dessus, le produit est utilisable non seulement pour la décontamination d'objets inertes mais aussi du corps humain et les cheveux, et même pour la décontamination radioactive des muqueuses et des plaies.

Un avantage particulier de l'invention est obtenu par le fait que le produit décontaminant est réalisé sous la forme d'un produit liquide. Outre l'action décontaminante de surface, celui-ci possède également une action déplaçante, permettant l'élimination des toxiques radioactifs ayant pénétré à l'intérieur de la peau ou des matériaux susceptibles de retenir des toxiques à l'intérieur de leur texture (par exemple des tissus, cotons, etc.).

En particulier, les sels complexants sont présents sous forme de sels basiques, tels que des sels sodiques ou des sels potassiques.

Avantageusement, les sels d'EDTA et/ou les sels de DTPA peuvent présenter un pH identique au pH du savon ou de la solution détergente.

De préférence, l'huile végétale à haut indice de saponification peut être par exemple de l'huile de coco ou de l'huile de palme, saponifiée par exemple par de la potasse (hydroxyde de potassium). Les savons à base d'huile de coco ont l'avantage d'être des tensio-actifs très efficaces.

On peut également utiliser comme base de la triéthanolamine qui est moins forte que la potasse et éventuellement de la soude.

Les savons de potasse et de triéthanolamine présentent l'avantage par rapport aux savons de soude, de leur solubilité dans l'eau et la forme Savon Liquide est particulièrement bien adaptée à l'utilisation envisagée.

Les produits selon l'invention sont utilisables sur la peau, les muqueuses, les plaies, les surfaces inertes, les vêtements souillés par des substances radioactives et/ou toxiques chimiques, ou de l'eau, des poussières, de la terre, elles-même souillées par ces substances radioactives et/ou toxiques chimiques.

On peut avantageusement utiliser des produits conformes aux exemples suivants :

### Exemple 1 :

Savon d'huile de coco très exactement saponifiée par de l'hydroxyde de potassium. Le savon en lui-même présente un effet décontaminant satisfaisant.

### Exemple 2 :

| | |
|---|---|
| Savon d'huile de coco très exactement saponifiée par de l'hydroxyde de potassium | environ 98,4% |
| EDTA (sous forme de sels sodiques ou potassiques) | environ 1,6% |

Ce produit présente un effet décontaminant important comme le démontre l'essai ci-dessous.

### Essai d'évaluation du pouvoir de décontamination d'un produit selon l'invention sur différents types de surface.

Type de surfaces et modes de contamination étudiés.
1) Verre borosilicaté : contamination de surface.
2/ Acier inoxydable : contamination de surface.
3) Cuir de vachette (type box-calf) : contamination de surface et d'imprégnation.

Molécules radioactives de contamination.
- nitrate de plutonium ²³⁹Pu en solution dans HNO₃ 1M pour les essais sur le verre, l'acier inoxydable et le cuir,
- chlorure de césium ¹³⁷Cs en solution dans HCI 0,1M pour les essais sur le cuir.

### Produit en essai.

Savon liquide selon l'exemple 2, avec une dilution de 1/6 (0,17% d'EDTA).

### Protocole opératoire.

Il consiste à déposer 100 ml d'une solution de radioactivité exactement connue (de l'ordre de 1 Bq/ml), sur la surface. Le dépôt est fixé en chauffant le verre ou l'acier à une température de 110°C pendant 5 minutes. Dans le cas du cuir, on laisse le dépôt s'adsorber complètement, à la température du laboratoire : le temps d'adsorption varie selon les lots de cuir.

La surface à traiter est placée au fond d'un bécher de 250 ml et immergée dans 50 ml de produit de contamination.

A un temps déterminé, l'action du produit est arrêtée, en retirant rapidement du bécher la surface traitée. Puis, on le rince avec de l'eau distillée pour éliminer l'excès de produit et on la sèche sous épiradiateur.

La radioactivité résiduelle est mesurée par un comptage alpha dans le cas du plutonium 239 et par un comptage gamma dans le cas du césium 137.

### Résultats.

Ils sont exprimés en pourcentage de contamination.

Soit T, la radioactivité de l'ajout de solution contaminante, et R, la radioactivité résiduelle, les résultats sont exprimés en pourcentage selon l'équation suivante :
Décontamination en % = (T - R) . 1/T

Une décontamination totale serait de 100%.

Tous les résultats obtenus sont la moyenne de cinq essais.

Afin d'avoir une référence pour juger de l'efficacité du produit, l'évaluation est exprimée en fraction de décontamination obtenue avec une solution de HNO₃ 1M, pour le temps intermédiaire de chaque essai. Le HNO₃, très efficace, ne peut pas bien entendu être utilisé de la même manière que le savon liquide de l'invention, sur des humains, des plaies, etc..

### Décontamination du verre.

| ²³⁹Pu | décontamination en % | | |
|---|---|---|---|
| | contact de 1 mn | contact de 10 mn | contact de 1 h |
| savon liquide de l'invention | 76 | 80 | 91 |

Activité relative exprimée par rapport à une solution de HNO₃ 1M,
au temps 10 mn : 0,99.

### Décontamination de l'acier inoxydable.

| | décontamination en % | | |
|---|---|---|---|
| | contact de 10 mn | contact de 1 h | contact de 24 h |
| savon liquide de l'invention | 10 | 25 | 51 |

Activité relative exprimée par rapport à une solution de HNO₃ 1M,
au temps 1 h : 0,96.

### Décontamination du cuir.

| Essai n°. 1. | | | |
|---|---|---|---|
| ¹³⁷Cs | décontamination en % | | |
| | contact de 10 mn | contact de 1 h | contact de 24 h |
| savon liquide de l'invention | 11 | 48 | 66 |

Activité relative exprimée par rapport à une solution de HNO₃ 1M, au temps 1 h : 0,87.

| Essai n°. 2. | | | |
|---|---|---|---|
| ²³⁹Pu | décontamination en % | | |
| | contact de 10 mn | contact de 1 h | contact de 24 h |
| savon liquide de l'invention | 4 | 29 | 52 |

Activité relative exprimée par rapport à une solution de HNO₃ 1M, au temps 1 h : 0,71.

### CONCLUSION

Le savon liquide de l'exemple 2, à sa dilution de 1/6, s'est toujours montré efficace pour le décontamination de tous les supports étudiés, quel que soit le radioélément. L'acide nitrique en solution 1M a été utilisé comme référence d'efficacité.

### Exemple 3 :

| | |
|---|---|
| Savon d'huile de coco très exactement saponifiée par de l'hydroxyde de potassium | environ 99,8% |
| DTPA (sous forme de sels sodiques ou potassiques) | environ 0,15% |

Les sels de DTPA sont des sels complexants qui fixent le plutonium et le césium. Ils apportent donc un fort effet décontaminant des souillures radioactives.

### Exemple 4 :

| | |
|---|---|
| Savon d'huile de coco très exactement saponifiée par de l'hydroxyde de potassium | environ 89,5% |
| EDTA (sous forme de sels sodiques ou potassiques) | environ 0,5% |
| DTPA (sous forme de sels sodiques ou potassiques) | environ 10,0% |

Cette mise en oeuvre combine avantageusement les effets nettoyants et décontaminants des différentes composantes et satisfait les exigences qui sont à la base de la présente invention.

Bien entendu, dans ces exemples, l'huile de coco pourrait être remplacée par de l'huile de palme et l'hydroxyde de potassium par de la triéthanolamine ou de l'hydroxyde de sodium.

Pour obtenir une efficacité maximale du produit, il est avantageux que les sels d'EDTA et/ou de DTPA soient préparés de manière à avoir le même pH que le savon.

Le conditionnement de ces produits est également très important pour l'utilisation envisagée car il doit protéger le produit de toute contamination extérieure.

On a trouvé qu'en plus des emballages classiques, flacons ou bidons plastiques, métalliques, en verre ou en tous autres matériaux hermétiquement fermés, il serait avantageux d'utiliser un conditionnement en unidoses et/ou en flacons sous pression et/ou sous vide alliant la sécurité de la conservation hors contamination à la facilité d'application sur la peau, les muqueuses, les plaies, les surfaces inertes à décontaminer, ..

## Revendications

1. Produit pour la décontamination des surfaces, des matériels, de la peau, des muqueuses et des plaies souillés par des substances radioactives et/ou toxiques chimiques, comportant un savon liquide à base d'huile à haut indice de saponification très exactement saponifiée par un alcali et des sels complexants, caractérisé en ce que les sels complexants comprennent des sels d'EDTA et des sels de DTPA et en ce que le pourcentage en sels complexants contenus dans le produit est inférieur à 20% en poids.

2. Produit selon la revendication 1, dans lequel les sels d'EDTA et/ou les sels de DTPA sont sous forme de sels sodiques ou potassiques.

3. Produit selon une des revendications 1 ou 2, dans lequel le savon liquide est obtenu par saponification d'une huile végétale.

4. Produit selon la revendication 3, dans lequel l'huile végétale est de l'huile de coco ou de l'huile de palme ou un mélange des deux.

5. Produit selon l'une quelconque des revendications précédentes, dans lequel l'huile est saponifiée par de l'hydroxyde de potassium.

6. Produit selon l'une quelconque des revendications 1 à 4, dans lequel l'huile est saponifiée par de la triéthanolamine.

7. Produit selon l'une quelconque des revendications 1 à 4, dans lequel l'huile est saponifiée par de la soude.

## Patentansprüche

1. Produkt zur Dekontamination von Oberflächen, Materialien, der Haut, der Schleimhäute und von Wunden, die mit radioaktiven und/oder giftigen chemischen Substanzen verunreinigt sind, wobei das Produkt eine flüssige Seife auf Ölbasis, die einen hohen Verseifungsindex besitzt und durch eine alkalische Substanz sehr genau verseift ist, und Komplexsalze umfaßt, **dadurch gekennzeichnet**, daß die Komplexsalze Salze der viersäurigen Äthylen-Diamino-Säure (EDTA) und Salze der fünfsäurigen Diäthylen-Triamin-Säure (DTPA) umfassen und daß der Prozentsatz der Komplexsalze, der in dem Produkt enthalten ist, weniger als 20 Gew.-% beträgt.

2. Produkt nach Anspruch 1, bei dem die Salze der EDTA und/oder die Salze der DTPA in Form von Natrium- oder Kalium-Salzen vorliegen.

3. Produkt nach Anspruch 1 oder 2, bei der die flüssige Seife durch Verseifung eines Pflanzenöls erhalten worden ist.

4. Produkt nach Anspruch 3, bei der das Pflanzenöl Kokosöl oder Palmöl oder eine Mischung aus beiden ist.

5. Produkt nach einem der vorhergehenden Ansprüche, bei dem das Öl durch Kaliumhydroxyd verseift wird.

6. Produkt nach einem der Ansprüche 1 bis 4, bei dem das Öl durch Triethanolamin verseift wird.

7. Produkt nach einem der Ansprüche 1 bis 4, bei dem das Öl mit Natriumkarbonat verseift wird.

## Claims

1. A cleanser for decontaminating surfaces, equipments, the skin, mucous membranes, and wounds contaminated by radioactive substances and/or chemical toxins, the cleanser comprising a liquid soap based on an oil having a high saponification index that is saponified very exactly by an alkali and complexing salts, the cleanser being characterized in that the complexing salts comprise salts of EDTA and salts of DTPA, and in that the percentage of complexing salts contained in the cleanser is less than 20% by weight.

2. A cleanser according to claim 1, in which the salts of EDTA and/or the salts of DTPA are in the form of sodium or potassium salts.

3. A cleanser according to claim 1 or 2, in which the liquid soap is obtained by saponifying a vegetable oil.

4. A cleanser according to claim 3, in which the vegetable oil is cocoa oil or palm oil or a mixture thereof.

5. A cleanser according to any preceding claim, in which the oil is saponified by potassium hydroxide.

6. A cleanser according to any one of claims 1 to 4, in which the oil is saponified by triethanolamine.

7. A cleanser according to any one of claims 1 to 4, in which the oil is saponified by caustic soda.
